# DEMANDE DE BREVET EUROPEEN

(11) **EP 4 715 485 A1**
(43) Date de publication de la demande: **25.03.2026**
(21) Numéro de dépôt: 24201677.2
(22) Date de dépôt: 20.09.2024
(51) Int. Cl.: G04B 19/12, G04B 37/02, G04B 47/06, G04D 7/00

(54) **MONTRE COMPRENANT UN DISPOSITIF RÉGULATEUR D'HUMIDITÉ À L'INTÉRIEUR DE SA BOÎTE**

(71) Demandeur: The Swatch Group Research and Development Ltd, 2074 Marin (CH)
(72) Inventeur: DOVCIK, Marek, 06250 Mougins (FR); FRANÇOIS, Nicolas, 2000 Neuchâtel (CH); NAPOLI, Sophie, 2000 Neuchâtel (CH)
(74) Mandataire: ICB SA

(57) **Abrégé**

La présente invention concerne une montre (1) comprenant une boîte de montre (2), la boîte de montre (2) comportant un dispositif (3) régulateur d'humidité à l'intérieur de la montre (2). Selon l'invention, le dispositif (3) régulateur d'humidité se présente sous la forme d'un film réalisé à partir d'au moins un polymère thermoplastique chargé de fibres naturelles absorbantes configuré pour changer de volume en présence de vapeur d'eau à l'intérieur de la boîte de montre (2).

## Description

### Domaine technique

L'invention se rapporte à une montre comprenant une boîte de montre, la boîte de montre comportant un dispositif régulateur d'humidité à l'intérieur de la montre.

### Arrière-plan technologique

L'étanchéité d'une montre est mesurée en bars (le bar est une unité de pression, 1 bar équivalant à 1 atmosphère (atm)). Le degré d'étanchéité d'une montre est souvent indiqué en mètres (m). Les montres désignées comme étanches sont destinées à une utilisation quotidienne courante qui doit garantir une résistance à l'eau, dans des activités telles que par exemple la natation, ou plus simplement sous la douche.

Pour garantir l'étanchéité, les montres sont en général munies d'un jeu de joints d'étanchéité positionnés dans les points d'assemblage de certaines pièces de la montre, telles que la glace, la lunette et le fond de la montre, ainsi que d'éléments mobiles tels que la couronne et les boutons poussoir. Avec le temps et l'utilisation, les propriétés mécaniques des joints se modifient et l'étanchéité de la montre peut parfois se détériorer. La montre devient alors plus perméable à l'eau ou à la vapeur d'eau. Les conséquences peuvent être des phénomènes de condensation sur la face intérieure de la glace de la montre, ou pire, d'oxydation de certains composants métalliques ou de dégradation de certains composants polymères. Il existe ainsi un besoin de pouvoir surveiller de temps en temps le degré d'humidité relative dans la montre sans forcément devoir l'ouvrir, une ouverture de la boite de montre nécessitant un changement systématique des joints et faisant intervenir un horloger ce qui est coûteux. Un excès de vapeur d'eau dans la montre peut en effet indiquer qu'un ou plusieurs joints doivent être remplacés à court ou moyen terme.

Afin de répondre à ce besoin, il est connu des montres comportant un dispositif de mesure du degré d'humidité relative à l'intérieur de la montre. Un tel dispositif de mesure se présente sous la forme d'un module électronique apte à mesurer et enregistrer des valeurs de différents paramètres environnementaux, dont l'humidité relative. Du fait de la taille réduite d'un tel module électronique, ce dernier peut être agencé à l'intérieur d'une boîte de montre et mesurer, via un capteur dédié, le degré d'humidité relative à l'intérieur de la boîte de montre. Il est ensuite possible de transmettre les valeurs d'humidité relatives mesurées à une station d'accueil de la montre par voie sans fil, typiquement par voie infrarouge ou radiofréquences. Le signal par exemple infrarouge émis par le module électronique traverse alors une portion transparente de la boîte de montre, typiquement la glace et est reçu par un capteur infrarouge de la station d'accueil. Un utilisateur de la montre peut ensuite visualiser les valeurs d'humidité relative mesurées via un ordinateur relié à la station d'accueil et muni d'un logiciel dédié ou un smartphone.

Toutefois, un inconvénient d'un tel dispositif électronique de mesure est qu'il nécessite une batterie ou une pile pour pouvoir alimenter les différents composants électroniques. Un tel dispositif est ainsi très peu adapté à des montres mécaniques notamment. De plus, pour des montres électroniques, il peut pénaliser l'autonomie d'un produit ou nécessiter de prendre une pile de plus grande capacité et donc augmenter le volume de la montre.

Un autre inconvénient est qu'un tel dispositif est relativement encombrant et peu discret à l'intérieur de la montre. En outre, un tel dispositif électronique de mesure est relativement onéreux et impacte donc le coût de fabrication de la montre.

### Résumé de l'invention

L'invention a notamment pour objectif de pallier aux différents inconvénients de ces techniques connues.

Plus précisément, un objectif de l'invention est de fournir un matériau adapté à la réalisation de pièces en matière élastomère destinées à être en contact prolongé avec la peau (direct ou indirect), et obtenir un élastomère avec des propriétés permettant d'améliorer le confort, tout en conservant une bonne colorabilité et une bonne résistance au vieillissement (UV, transpiration, esthétique).

Ces objectifs, ainsi que d'autres qui apparaîtront plus clairement par la suite, sont atteints selon l'invention à l'aide d'une montre comprenant une boîte de montre, la boîte de montre comportant un dispositif régulateur d'humidité à l'intérieur de la montre, étant caractérisée en ce le dispositif régulateur d'humidité se présente sous la forme d'un film réalisé à partir d'au moins un polymère thermoplastique chargé de fibres naturelles absorbantes configuré pour changer de volume en présence de vapeur d'eau à l'intérieur de la boîte de montre.

Conformément à d'autres variantes avantageuses de l'invention :
- le polymère thermoplastique est un polymère super absorbant ;
- les fibres naturelles sont choisies parmi : la cellulose, le chanvre, la ramie, la soie ;
- le film comprend un pigment hydrochromique ;
- le film comprend un deuxième polymère thermoplastique ;
- le film se présente sous la forme d'un disque plan ;
- seulement une portion du disque, sous la forme d'un anneau, est absorbante, pour former un motif distinctif ;
- le film est appliqué sur ou sous un cadran de la montre ;
- le film est appliqué sur un fond de la montre.

### Brève description des dessins

Les buts, avantages et caractéristiques du bracelet muni d'un insert phosphorescent apparaîtront mieux dans la description suivante par les dessins sur lesquels :
- La figure 1 représente une vue de dessus d'un cadran muni d'un dispositif régulateur d'humidité selon l'invention, et
- La figure 2 illustre une montre munie d'un dispositif régulateur d'humidité selon l'invention.

### Description détaillée

La figure 1 représente un ensemble de mesure du degré d'humidité relative à l'intérieur d'une montre 2. Par « degré d'humidité relative » on entend dans la présente invention « le rapport entre la pression partielle de la vapeur d'eau contenue dans l'air et la pression de vapeur saturante (ou tension de vapeur) à la même température ». Autrement dit, la mesure du degré d'humidité relative correspond à une mesure du rapport entre le contenu en vapeur d'eau de l'air et sa capacité maximale à en contenir dans les mêmes conditions de température.

La montre 1 est munie d'une boîte de montre 2. La boîte de montre 2 comporte un dispositif 3 de mesure du degré d'humidité relative à l'intérieur de la montre 2. La boîte de montre 2 comprend également une carrure, un cadran 10 et des moyens d'affichage de l'heure (ces derniers n'étant pas représentés sur les figures pour des raisons de clarté), le dispositif de mesure 3 étant par exemple agencé à l'intérieur de la boîte de montre 2 sur le cadran 10, comme illustré sur la figure 1.

Le dispositif de mesure 3 est un dispositif qui se présente sous la forme d'un film fin réalisé à partir d'au moins un polymère thermoplastique chargé de fibres naturelles absorbantes et de polymères super absorbants configurés pour changer de volume en présence de vapeur d'eau à l'intérieur de la boîte de montre. Le film peut comprendre un deuxième polymère thermoplastique, voire être composé de plusieurs polymères thermoplastiques.

Selon un mode de réalisation préférentiel de l'invention, le polymère super absorbant est choisi dans la famille des polyacrylates réticulés.

Le polymère thermoplastique utilisé comprend au moins un additif tel que des polymères super absorbants composés de polyacrylates de sodium ou potassium avec une concentration des cations supérieure à 0,05g/kg. La quantité des cations est en général supérieure à 5% du poids de polymère.

Le polymère thermoplastique comprend également des fibres naturelles qui sont choisies parmi : la cellulose, le chanvre, la ramie, la soie. De telles fibres présentent de bonnes propriétés absorbante et permettent ainsi d'accentuer l'effet absorbant du polymère.

Le film fin est configuré pour changer de volume et/ou de couleur en présence de vapeur d'eau à l'intérieur de la boîte de montre. Pour ce faire, le film est par exemple déposé sur le cadran, comme illustré à la figure 1, et comprend un pigment hydrochromique qui a été ajouté au polymère thermoplastique.

Le film se présente sous la forme d'un disque plan, le disque pouvant être ajouré en son centre et former un anneau.

Selon un mode de réalisation de l'invention, seulement une portion du disque, sous la forme d'un anneau, est absorbante, pour former un motif distinctif lorsque le film absorbe l'humidité.

Le film peut être appliqué sur ou sous un cadran de la montre, selon le souhait de rendre visible le film d'absorption. Le film peut également être appliqué sur le fond de la montre.

## Revendications

1. Montre (1) comprenant une boîte de montre (2), la boîte de montre (2) comportant un dispositif (3) régulateur d'humidité à l'intérieur de la montre (2), étant caractérisée en ce le dispositif (3) régulateur d'humidité se présente sous la forme d'un film réalisé à partir d'au moins un polymère thermoplastique chargé de polymères super absorbant et de fibres naturelles absorbantes configuré pour changer de volume en présence de vapeur d'eau à l'intérieur de la boîte de montre (2).

2. Montre selon la revendication 1, **caractérisé en ce que** le polymère thermoplastique est un polymère super absorbant.

3. Montre selon la revendication 1 ou 2, **caractérisé en ce que** les fibres naturelles sont choisies parmi : la cellulose, le chanvre, la ramie, la soie.

4. Montre selon l'une des revendications précédentes, **caractérisé en ce que** le film comprend un pigment hydrochromique.

5. Montre selon l'une des revendications précédentes, **caractérisé en ce que** le film comprend un deuxième polymère thermoplastique.

6. Montre selon l'une des revendications précédentes, **caractérisé en ce que** le film se présente sous la forme d'un disque plan.

7. Montre selon la revendication 6, **caractérisé en ce que** seulement une portion du disque, sous la forme d'un anneau, est absorbante, pour former un motif distinctif.

8. Montre selon l'une des revendications précédentes, **caractérisé en ce que** le film est appliqué sur ou sous un cadran (10) de la montre.

9. Montre selon l'une des revendications précédentes, **caractérisé en ce que** le film est appliqué sur un fond de la montre.
